# EUROPÄISCHE PATENTSCHRIFT

(11) **EP 1 321 079 B1**
(45) Veröffentlichungstag und Bekanntmachung des Hinweises auf die Patenterteilung: **27.07.2005**
(21) Anmeldenummer: 02028402.2
(22) Anmeldetag: 18.12.2002
(51) Int. Cl.: A47G 33/06

(54) **Künstlicher Weihnachtsbaum**
Artificial Christmas tree
Arbre de Noel artificiel

(30) Priorität: 20.12.2001 DE 20120686 U
(43) Veröffentlichungstag der Anmeldung: 25.06.2003
(73) Patentinhaber: Petershofen, Gunther, 97753 Karlstadt (DE)
(72) Erfinder: Petershofen, Gunther, 97753 Karlstadt (DE)
(74) Vertreter: Küchler, Stefan

(56) Entgegenhaltungen:
- DE-U- 9 217 676
- US-A- 1 933 495
- US-A- 2 916 843
- US-A- 3 027 671
- US-A- 4 057 665
- US-A- 4 364 102

## Beschreibung

Die Erfindung richtet sich auf einen künstlichen Weihnachtsbaum mit einem Stamm, Zweigen und vorzugsweise einer Spitze, wobei die Zweige und vorzugsweise die Spitze lösbar an dem Stamm befestigt sind, und der Stamm aus einem oder mehreren Rohren gefertigt ist, sich nach oben bis in den Bereich der Baumspitze erhebt und schlitzförmige Vertiefungen zum Einhängen der Zweige aufweist, und die Zweige aus Zuschnitten eines steifen Flachkörpers, insbesondere eines Blechs, bestehen und an ihren dem Stamm zugewandten Seiten mehrere Häken aufweisen, die zum Fixieren der Zweige in Vertiefungen des Stamms einhängbar sind.

Künstliche Weihnachtsbäume haben üblicherweise Zweige aus Draht, die zum Zusammenlegen des Weihnachtsbaums an dessen Stamm herangebogen werden, um dessen Platzbedarf bei der Aufbewahrung etwa auf den Umfang seines Stammes zu reduzieren. Dies hat jedoch den Nachteil, dass die biegsamen Zweige nicht in der Lage sind, größere Gewichte zu tragen. Aus diesem Grund können solche Weihnachtsbäume nicht mit echten Kerzen bestückt werden, worunter die weihnachtliche Atmosphäre leidet. Darüber hinaus tragen die Zweige oftmals an die Drähte angeklebte, fadenförmige Papierzuschnitte, die bei Verwendung echter Kerzen Feuer fangen könnten. Aus diesem Grunde werden künstliche Weihnachtsbäume nahezu ausschließlich mit elektrischen Kerzen betrieben, was sich jedoch negativ auf die weihnachtliche Stimmung auswirkt.

Ein gattungsgemäßer, künstlicher Weihnachtsbaum ist dem US-Patent 3,027,671 zu entnehmen. Der daraus vorbekannte Weihnachtsbaum eignet sich allerdings mangels eines Fußes oder Ständers nicht für eine Aufstellung frei im Raum; vielmehr hat der Stamm eine ebene Rückseite und wird damit an einer Wand od. dgl. festgeschraubt oder aufgehängt. Ferner haben die Zweigelemente etwa die selbe Höhenerstreckung wie der Stamm und strecken sich nahezu an dessen gesamter Länge entlang; sie nehmen daher selbst in zusammengelegtem Zustand des Weihnachtsbaums einen großen Platz ein und begrenzen aus diesem Grund die maximale Höhe des vorbekannten Weihnachtsbaums erheblich. Dies resultiert auch daraus, weil die vobekannten Zweigelemente an der oberseitigen Stirnseite des Stamm-Rohrs fixiert werden müssen.

Hinsichtlich dieses Problems bieten auch das deutsche Gebrauchsmuster G 92 17 676.3 und die US-Patentschrift 2,916,843 keine Lösung an, weil auch dort die Zweigelemente in einem Stück vom Fuß bis zur Spitze reichen.

Bei dem US-Patent 4,364,102 werden mit Nadeln besetzte, röhrchenförmige Zweige in kreisrunde Ausnehmungen des Stamm-Rohrs eingesteckt. Diese Befestigungstechnik funktioniert zwar evtl. bei kleinen und leichten Zweigen, erfordert allerdings, im Hinblick auf ein realistisches und nicht zu kahles Aussehen des Weihnachtsbaums eine Unzahl solcher Zweige zu verwenden, so dass der Zusammenbau wie auch der Abbau sehr arbeitsintensiv und zeitaufwendig ist.

Auch die aus dem US-Patent 1,933,495 vorbekannte Befestigungstechnik ist für Zweigelemente in Form von Zuschnitten eines Flachkörpers nicht geeignet. Denn die Lehre dieser Druckschrift besteht darin, stabförmige Zweigelemente durch den Stamm hindurch in zwei einander gegenüberliegende Löcher des Stamm-Rohrs zu stecken. Da sich solche Zweigelemente innerhalb des Stamms nicht kreuzen können, ist es allenfalls möglich, maximal zwei Zweigelemente auf einer gemeinsamen Ebene anzuordnen. Der daraus resultierende Weihnachtsbaum hat daher ein relativ kahles und demzufolge sehr unrealistisches Aussehen.

Bei dem US-Patent 4,057,665 sind pro Zweig zwei übereinander angeordnete, kreisrunde Löcher vorgesehen, in welche je eines der beiden miteinander verdrillten Enden eines Drahtes eingesteckt wird. Aufgrund der kreisrunden Geometrie dieser Löcher darf nur eines der beiden Drahtenden einen nach oben gerichteten, widerhakenartigen Fortsatz haben. Dieses Ende wird als erstes eingesteckt, wobei der betreffende Zweig nach oben etwa parallel an den Stamm heran ausgerichtet ist. Erst dann wird der Zweig herabgeschwenkt und auch das untere, gerade Drahtende eingesteckt. Eine solche Befestigungstechnik eignet sich nicht für Zweigelemente in Form von Zuschnitten eines Flachkörpers, weil dort wegen der flächigen Form der obere Teil der rückwärtigen Kante ein Verschwenken des Zweigelements nicht zuläßt.

Die eher röhrchenförmigen Zweige, wie sie aus den US-Patenten 4,364,102, 1,933,495, 4,057,665 bekannt sind, sind aufgrund ihrer mangelnden flächigen Erstreckung statisch nicht in der Lage, Kerzen oder andere, schwere Elemente des Christbaumschmucks zu tragen.

Aus diesen Nachteilen des beschriebenen Stands der Technik resultiert das die Erfindung initiierende Problem, einen künstlichen Weihnachtsbaum derart zu konstruieren, dass er - wie ein echter Weihnachtsbaum - auch in der Mitte eines Raums aufgestellt werden kann und in der Lage ist, mit seinen Zweigen auch vergleichsweise schwere Gegenstände wie bspw. Wachskerzen zuverlässig zu unterstützen.

Die Lösung dieses Problems geht aus von einem gattungsgemäßen Weihnachtsbaum, bei dem die Zweige aus Zuschnitten eines steifen Flachkörpers, insbesondere eines Metallblechs, bestehen. Hierbei verlaufen die Ebenen der Blechzweige im zusammengebauten Zustand des Weihnachtsbaums vertikal, so dass bereits dünne Bleche von bspw. etwa 1 mm Dicke eine ausreichende Stabilität mitbringen, um bspw. auch Wachskerzen zuverlässig abstützen zu können.

Indem bei einem gattungsgemäßen, künstlichen Weihnachtsbaum die Zweige lösbar sind, können sie zur Aufbewahrung von dem Stamm getrennt und sodann in aneinandergelegtem Zustand aufbewahrt werden, so dass der Platzbedarf minimal ist. Andererseits ist es dadurch möglich, anstelle biegsamer Drähte Zweige aus einem steifen Werkstoff zu verwenden, welche die zum unterstützen von bspw. Wachskerzen ausreichende, mechanische Stabilität mitbringen.

Bei einem solchen, gattungsgemäßen, künstlichen Weihnachtsbaum gelingt die Lösung des gestellten Problems durch die kennzeichnenden Merkmale des Anspruchs 1:

Ein Fuß oder Ständer erlaubt das freie Aufstellen inmitten eines Raums und ist von dem Stamm lösbar. Da der Fuß eine etwa lotrecht zu dem Stamm verlaufende Fläche umfaßt, stellt er einen sehr sperrigen Fortsatz des Stammes dar und wird deshalb von diesem zur Aufbewahrung gelöst. Dasselbe gilt für die Spitze, welche vorzugsweise ebenfalls (kleinen) Zweigen nachempfunden ist und daher radial auskragt.

An dem Stamm sind in mehreren Ebenen übereinander jeweils mehrere Zweigelemente befestigt, so dass die einzelnen flächigen Zweigelemente relativ wenig Raum beanspruchen und daher nach der Demontage gut verstaut werden können.

Die Zweige sind mit jeweils zwei übereinander angeordneten Häken mit nach unten gerichteten Nasen versehen. Durch Verwendung zweier, übereinander angeordneter Häken, die in jeweils einen dafür vorgesehenen Schlitz eingreifen, können Kippmomente aller Art zuverlässig aufgefangen werden, so dass sich ein Höchstmaß an Stabilität ergibt. Diese Häken befinden sich an den dem Stamm zugewandten Seiten mehrere Zweigelemente.

Zur Fixierung dieser Zweigelemente sind an dem Stamm, paarweise in Längsrichtung desselben hintereinander, pro Zweigebene jeweils etwa vier Schlitzpaare angeordnet, welche über den Umfang des Stamms äquidistant verteilt sind. Durch die Schlitzform können die Zweige leicht montiert werden; nämlich durch Einhängen der Zweige. Hakenförmige Elemente sind in der Lage, die Kanten der Schlitze in dem Stamm zu hintergreifen um dadurch ein Herausrutschen der Zweige zu vermeiden. Ferner erlaubt diese Montagetechnik eine hohe Zweigdichte bei gleichzeitig geringem Montage- oder Demontageaufwand.

Es hat sich als günstig erwiesen, dass der Stamm aus einem oder mehreren Rohren gefertigt ist. Ein derartiges Rohr bspw. aus Metall hat ein optimales Verhältnis zwischen hoher Stabilität einerseits und vergleichsweise niedrigem Gewicht andererseits. Obwohl vorzugsweise nur ein einziges Rohr verwendet wird, könnte der Stamm natürlich auch aus mehreren, zusammensteckbaren Rohren gebildet sein, damit der Platzbedarf in zusammengelegtem Zustand weiter reduziert werden kann. Auch ein teleskopisch ausziehbares Rohr ist denkbar, wobei solchermaßen Mittel zur Fixierung des ausgezogenen Zustands erforderlich wären.

Indem die Zweige an ihren Oberseiten jeweils eine oder mehrere Spitzen oder Zapfen zum Aufstecken von Kerzen od. dgl. aufweisen, werden selbst schwere Wachskerzen sicher aufrechtgehalten. Um ein Herabtropfen des flüssigen Wachses zu vermeiden, kann unter jeder Kerze ein tellerförmiger Wachsfänger mit einem Loch in der Mitte zum Hindurchstecken der betreffenden Spitze untergelegt werden.

Wenn die Spitze aus zwei gekreuzten Zuschnitten mit jeweils einem vertikalen Einschnitt zum Hindurchstecken des anderen Zuschnittsteils besteht, welche insgesamt von oben auf den Stamm aufsteckbar sind, lässt sich auf einfachem Weg eine zweigartige Grundform der Spitze mit einem minimalen Platzbedarf in zusammengelegtem Zustand vereinbaren.

Gemäß einem weiteren Merkmal der Erfindung weist der Fuß eine plattenförmige Oberseite auf, an welcher der Stamm nach Art eines Bajonettverschlusses festlegbar ist. Ein derartiger Bajonettverschluß ist einerseits äußerst einfach zu betätigen und resultiert andererseits in einer hohen Stabilität der Gesamtanordnung, die sich solchenfalls von selbst nicht lösen kann.

Weitere Vorteile lassen sich dadurch erzielen, dass der Fuß aus einem etwa kreuzförmigen Zuschnitt etwa zu einem Quader mit fünf Seiten gebogen ist. Dadurch ergibt sich eine an dem Umfang der Fußgrundfläche entlanglaufende Aufstandskante, so dass Bodenunebenheiten sich nicht negativ auf die Standfestigkeit des erfindungsgemäßen Weihnachtsbaums auswirken.

Eine vorteilhafte Weiterbildung eines erfindungsgemäßen Weihnachtsbaums mit einem rohrartigen Stamm kann darin bestehen, den Durchmesser des Rohrs derart zu bemessen, dass darin ein Leuchtmittel, insbesondere ein Neonstab, Platz findet. Eine derartige Maßnahme hat sich vor allem dann bewährt, wenn der rohrartige Stamm mit Durchbrechungen zum Lichtauslaß versehen ist. Solchenfalls ergibt sich ein schöner Leuchteffekt, der insbesondere bei galvanisierten bzw. verchromten Zweigen zu vielfältigen Spiegelungen führt, die dem erfindungsgemäßen Weihnachtsbaum ein festliches Erscheinungsbild verleihen.

Die Erfindung bietet weiterhin die Möglichkeit, dass an der von oben in den rohrartigen Stamm gesteckten Spitze eine Einhängemöglichkeit zum Fixieren eines in dem rohrartigen Stamm angeordneten Leuchtmittels vorgesehen ist. Solchenfalls kann das Gewicht des Leuchtmittels auf einfachstem Weg über das Stamm-Rohr in den Standfuß eingeleitet werden, ohne dass hierfür Verschraubungen od. dgl. erforderlich wären.

An dem Fuß kann eine seitliche Öffnung zum Austritt eines Stromzuführungskabels vorgesehen sein. Vorzugsweise wird ein Leuchtmittel mit einem endseitigen Anschluß verwendet, der bei der hängenden Ausführungsform im Bereich der Rohrunterseite oder in dem Fuß-Hohlraum angeordnet ist. Von dort kann das Kabel innerhalb des Standfußes bis zu dessen Rand und sodann durch eine seitliche Öffnung desselben nach außen geführt werden, um - ggf. nach Einfügen eines Fußschalters - mit einem Stecker zum Einstecken in eine Steckdose abgeschlossen zu werden.

Gegebenenfalls kann an der Fußunterseite ein vorzugsweise lösbarer Unterboden, insbesondere eine Bodenplatte, vorgesehen, bspw. festschraubbar oder anderweitig festlegbar sein, so dass sich ein verschließbares Behältnis ergibt, in welchem sowohl die Zweige, die Spitze als auch ggf. ein in mehrere Rohrsegmente unterteilter Stamm unterbringen läßt, so dass alle Teile des erfindungsgemäßen Weihnachtsbaums über den Sommer hinweg aufgehoben sind. Ein solcher Standfuß läßt sich durch einen Tragegriff zu einem kofferartigen Behältnis weiterbilden. Daher kann er gleichzeitig alle Einzelteile des künstlichen Weihnachtsbaums aufnehmen, sodann mit dem Unterboden verschlossen werden und schließlich mit Hilfe des Tragegriffs leicht transportiert werden. Zur Bildung einer Einschubtasche für den lösbaren Unterboden kann der Fuß an wenigstens drei Rändern einer plattenförmigen Oberseite jeweils mehrfach gekantet sein. An dem Fuß, insbesondere an dessen plattenförmiger Oberseite, kann der Stamm nach Art eines Bajonettverschlusses befestigbar werden.

Erfindungsgemäß umfaßt der Stamm mehrere aufeinandersteckbare Rohrsegmente, in welche zur gegenseitigen Führung an den Stoßstellen Rohrhülsen eingearbeitet sind. Der Stamm bzw. die einzelnen Segmente können von beliebig vielen weihnachtlichen Symbolen durchbrochen sein. Ein Bajonettverschluß an der unteren Stirnseite des untersten Rohrsegments erlaubt eine einfache Arretierung an dem Standfuß durch eine Relativverdrehung des Stamms gegenüber dem Fuß.

Auf den Zweigen können neben elektrischen Kerzen insbesondere auch Wachskerzen verwendet werden; hierfür sind nach oben ragende, dornartige Fortsätze zum Aufstecken der Kerzen vorgesehen. Um solchenfalls das Herabtropfen von Wachs zu vermeiden, sind auf den Zweigen, insbesondere auf deren nach oben ragenden Fortsätzen, vorzugsweise etwa tellerförmige Wachsauffangschalen mit einer runden oder schlitzförmigen Durchsteckausnehmung in ihrer Mitte aufsteckbar.

Schließlich entspricht es der Lehre der Erfindung, dass alle Einzeite des erfindungsgemäßen Weihnachtsbaums ohne Werkeug zusammenbaubar und auch wieder voneinander lösbar sind. Trotz des solchermaßen sehr einfachen aufbaus hat er dank einer präzisen Fertigung und der hohen Stabilität der dabei verwendeten Materialien wie insbesondere Metall, bspw. Edelstahl, eine hohe festigkeit und kann daher zuzätzlich dekoriert werden. Andererseits ist die Herstellung nicht auf Edelstahl oder überhaupt auf Metall eingeschränkt. Der Weihnachtsbaum könnte auch aus Kunstsoff oder Holz od. dgl. bestehen oder aus verschiedenen Materialien. Ferner ist auch Farbgebung beliebig.

Weitere Merkmale, Einzelheiten, Vorteile und Wirkungen auf der Basis der erfindung ergeben sich aus der folgenden Beschreibung eines bevorzugten ausführungbeispiels der Erfindung sowie anhand der Zeichnung. Hierbei zeigt:
- Fig. 1: einen erfindungsgemäßen Weihnachtsbaum in einer perspektivischen Darstellung;
- Fig. 2: einen Zuschnitt zur Bildung des Fußes des Weihnachtsbaums aus Fig. 1;
- Fig. 3: einen Zuschnitt zur Bildung des Stamms des Weihnachtsbaums aus Fig. 1;
- Fig. 4: einen Zuschnitt zur Bildung eines Zweiges des Weihnachtsbaums aus Fig. 1;
- Fig. 5a, 5b: Zuschnitte zur Bildung der Spitze des Weihnachtsbaums aus Fig. 1;
- Fig. 6: einen Zuschnitt zur Bildung des Fußes eines Weihnachtsbaums gemäß einer zweiten Ausführungsform der Erfindung in einer der Fig. 1 entsprechenden Darstellung sowie eine Draufsicht auf einen davon gelösten Handgriff;
- Fig. 7: Zuschnitte zur Bildung von Stammsegmenten des Weihnachtsbaums nach der zweiten, erfindungsgemäßen Ausführungsform, teilweise abgeschnitten;
- Fig. 8: Zuschnitte zur Bildung von Zweigen des Weihnachtsbaums nach der zweiten, erfindungsgemäßen Ausführungsform; sowie
- Fig. 9a, 9b: Zuschnitte zur Bildung der Spitze des Weihnachtsbaums nach der zweiten, erfindungsgemäßen Ausführungsform.

Der erfindungsgemäße Weihnachtsbaum 1 umfaßt einen Standfuß 2 mit einer etwa quadratischen Grundfläche, von dessen Mitte sich ein den Stamm des Weihnachtsbaums 1 bildendes Rohr 3 vertikal nach oben erhebt etwa bis in den Bereich der Baumspitze 4. An dem Stamm 3 sind in mehreren Ebenen übereinander jeweils mehrere, im vorliegenden Fall jeweils vier Zweige 5 angeordnet. An der Oberseite jedes Zweiges 5 können ein oder mehrere Kerzen 6 aufgesteckt werden.

Der Standfuß 2 ist aus dem ebenen Zuschnitt 7 nach Fig. 2 durch Abkanten entlang der gestrichelten Linien 8 gebildet. Dadurch bilden die freien Kanten 9 der sodann nach unten umgebogenen Bereiche 10 die Aufstandsfläche des Standfußes 2 auf dem Fußboden. Somit ist die mittlere, quadratische Platte 11 von dem Fußboden abgehoben, so dass der Weihnachtsbaum 1 kaum wackeln kann. Außerdem ergibt sich ein Hohlraum, durch welchen bspw. ein Elektrokabel geführt werden kann, das den Standfuß 2 an einer seitlichen Öffnung 12 verläßt. An der Oberseite 11 können Verzierungs-Ausnehmungen in Form von eingeschnittenen Mustern vorgesehen sein. In der Mitte der Oberseite 11 befinden sich vier gebogene Schlitze 14, die jeweils entlang einer gemeinsamen Kreislinie verlaufen, sich jeweils etwa entlang eines Zentrumswinkels von 45° erstrecken und in gleichen Abständen über den Umfang des betreffenden Kreises verteilt sind. Innerhalb dieser kreisförmig angeordneten Schlitze 14 befindet sich eine kreisförmige Durchbrechung 37 zum Hindurchführen eines Stromkabels von dem unterseitigen Hohlraum des Standfußes 2 in das den Stamm bildende Rohr 3.

Als Rohr 3 kann entweder ein vorgefertigtes Rohr verwendet werden, oder ein ebener Zuschnitt 15 gemäß Figur 3, der nach dem Zurechtschneiden in eine Rohrform gebogen und bspw. durch Umbördeln seiner sodann aneinanderliegenden Längskanten 16 stabilisiert wird. In dem Zuschnitt 15 sind auf Höhe je einer Zweig-Ebene in Längsrichtung des Stamms verlaufende Schlitze 17 vorgesehen, und zwar jeweils zwei Schlitze in einer gemeinsamen Flucht hintereinander, und etwa vier derartige Schlitzpaare 17 sind jeweils über den Umfang des Rohres 3 bzw. die Breite des Zuschnitts 15 äquidistant verteilt. Zwischen diesen Zweig- bzw. Schlitzebenen können weitere Durchbrechungen bspw. in Form typischer Weihnachtssymbole wie Sterne 18 oder Weihnachtsbäume 19 vorgesehen sein. An der in Figur 3 nicht dargestellten Unterkante des Zuschnitts 15 sind vier Haken angeformt, deren Spitzen horizontal bzw. parallel zu der Schmalseite des Zuschnitts 15 verlaufen und nach Art eines Bajonettverschlusses in die Schlitze 14 des Standfußes 2 eingesetzt werden können, um nach einer Drehbewegung das Rohr 3 an dem Standfuß 2 unverrückbar festlegen zu können.

Ist somit der Stamm 3 des Weihnachtsbaums 1 aufgerichtet, müssen als nächstes die Zweige 5 eingesetzt werden. Wie Figur 4 zeigt, haben diese Zweigelemente 5 etwa eine dreieckige Grundform mit einer vertikalen, geraden rückwärtigen Kante 20 und einer dieser gegenüberliegenden Spitze 21. Die Oberkante 22 hat einen nach unten durchgebogenen oder durchhängenden Verlauf, und von dieser Kante 22 erstrecken sich etwa vertikale Stege 23 nach unten. An ihren unteren Enden sind die Stege 23 durch geneigt verlaufende Verbindungsstreben 24 unter Ausbildung eines etwa sägezahnförmigen Verlaufs miteinander verbunden, wobei die Spitzen 25 dieser Sägezähne sich jeweils an der rückwärtigen Seite eines Stegs 23 befinden. An der vertikalen Rückseite 20 sind zwei Häken 26 mit nach unten gerichteten Spitzen angeformt, deren Abstand dem Abstand zweier übereinander angeordneter Schlitze 17 in dem Stamm 3 entspricht, so dass diese Widerhäken 26 dort eingesetzt werden können, bis ihre nach unten gerichteten Spitzen die betreffenden Unterkanten der Schlitze 17 hintergreifen und das betreffende Zweigelement 5 durch die Wirkung der Schwerkraft fixiert ist. An der Oberkante 22 sind eine oder mehrere, nach oben gerichtete Spitzen 27 vorgesehen, auf welche Kerzen od. dgl. aufgesteckt werden können. Die Zweige 5 einer gemeinsamen Ebene sind untereinander völlig identisch. Sie unterscheiden sich von den Zweigen 5 anderer Ebenen vor allem durch einen anderen Maßstab und/oder eine andere Anzahl von Stegen 23, so dass die oberen Zweige 5 kürzer sind als die darunter befindlichen.

Den oberen Abschluß des erfindungsgemäßen Weihnachtsbaums 1 bildet dessen Spitze 4, die aus zwei ebenen Zuschnitten 28, 29 gebildet ist. Jedes dieser beiden Spitzenelemente 28, 29 hat etwa die Form zweier übereinander gesetzter Dreiecke 30, 31, die insbesondere durch einen vertikal verlaufenden Mittelsteg 32 miteinander verbunden sind. Im Bereich eines Mittelstegs 32a befindet sich ein oberseitiger Schlitz 33, während der andere Mittelsteg 32b einen unterseitigen Schlitz 34 jeweils etwa von der Höhe eines Dreiecks 30, 31 aufweist. Da die Schlitzbreite etwa der Stärke der Zuschnitte 28, 29 entspricht, ist es möglich, die beiden Zuschnitte 28, 29 einander überkreuzend zusammenzustecken, so dass die Schenkel der Dreiecke 30, 31 jeweils um etwa 90° gegeneinander versetzt sind. An dem oberen Ende des den Stamm bildenden Rohrs 3 sind entsprechend um 90° gegeneinander versetzt jeweils in Längsrichtung des Rohrs 3 verlaufende Einkerbungen vorgesehen, die jeweils einen Schenkel der unteren Dreiecke 31 der beiden Spitzenelemente 28, 29 aufnehmen und dadurch die Spitze 4 fixieren. Zusätzlich hat eines der beiden Elemente 28 einen nach unten gerichteten Fortsatz 35, der in das Rohr 3 einsteckbar ist und eine Durchbohrung 36 aufweist, an der ein in dem Stamm 3 angeordnetes Leuchtmittel, bspw. eine vertikal ausgerichtete Neonröhre, angehängt werden kann. Deren Stromzuführungskabel ist durch die zentrale Ausnehmung 37 in der Standfußplatte 11 in dessen Hohlraum und von dort durch die seitliche Öffnung 12 nach außen geführt und endet in einem Stecker für den Anschluß an eine Netzsteckdose. Das von dem Leuchtmittel abgegebene Licht gelangt durch die Ausschnitte 18, 19 des Stamms nach außen und kann von den verchromten oder galvanisierten Oberflächen der metallenen Zweigelemente 5 vielfach reflektiert werden, um dem erfindungsgemäßen Weihnachtsbaum 1 einen festlichen Glanz zu verleihen, noch bevor dessen Kerzen 6 angezündet werden.

Die Konturen im Rohr 3 sind mit modernster Rohr-Lasertechnik geschnitten, so dass die Passungen bei den Steckverbindungen hochpräzise sind. Der ganze Baum 1 hat keinen Schweißpunkt und keine Verschraubung. Er ist nicht brennbar, wetterfest und immer wieder verwendbar. Der Baum 1 ist in beliebiger Größe und aus verschiedenen Stählen bzw. Blechgüten herstellbar.

Die in den Fig. 6 bis 9 dargestellten Elemente für einen anderen, erfindungsgemäßen Weihnachtsbaum 1' unterscheiden sich in einigen Details von der ersten Ausführungsform. Um die identischen Teile beider Ausführungsformen nicht weiter erläutern zu müssen, haben identische Teile einander entsprechende Bezugszeichen erhalten.

Der Standfuß 2' ist derart ausgebildet, dass er zu einem Koffer umfunktioniert werden kann, in welchem sodann die restlichen Bestandteile des Weihnachtsbaums 1' untergebracht werden können. Zu diesem Zweck werden die seitlich an eine etwa quadratische Platte 11' des ebenen Zuschnitts 7' angrenzenden, etwa laschenförmigen Bereiche 10' an drei Seiten jeweils zweimal um zueinander parallele Linien 8' abgekantet, so dass ihre freien Kanten 9' sodann etwa parallel zu dem etwa quadratischen Mittelteil 11' nach innen weisen. Diese bilden daher taschenartige Aufnahmen für eine getrennt hergestellte und in der Zeichnung nicht wiedergegebene Bodenverschlußplatte, welche etwa den Grundriß des quadratischen Mittelteils 11' oder demgegenüber geringfügig verkürzte Seitenkanten hat.

Um diese Bodenverschlußplatte in diese taschenförmigen Aufnahmen einschieben zu können, ist die Lasche 10' an der vierten Seite des Fußteils 2' kürzer bzw. schmäler ausgebildet als der Abstand zwischen je zwei einander zugeordneten Abkantungslinien 8' der übrigen drei Laschen 10'. Um die Bodenverschlußplatte gut umgreifen zu können, ist an der freien Kante 9' der vierten, schmäleren Lasche 10' eine Greifausnehmung 12' vorgesehen, bspw. derart, dass die Kante 9' in diesem Bereich einen konkav gewölbten Verlauf annimmt. Diese Greifausnehmung 12' kann bei aufgebautem Weihnachtsbaum 1' gleichzeitig zum Durchtritt eines Stromzuführungskabels in den Standfuß 2' verwendet werden.

Um den durch eine Bodenverschlußplatte vervollständigten und geschlossenen Fußteil-Koffer 2' leicht transportieren zu können, ist ein vorzugsweise bandförmig flacher Handgriff 38 vorgesehen, der in zwei dafür vorgesehene Schlitze 39 in einem einfach umgebogenen Bereich 10' (zwischen den beiden Abkantungslinien 8') eingesteckt werden kann und sich dort mit jeweils zwei Widerhaken 40 an jedem Ende 41 verankert werden kann. Das Einsetzen dieses Griffs 38 wird durch je eine Einkerbung 42 proximal zu einem Widerhaken 40 erleichtert. Da diese Einkerbungen an diagonal gegenüberliegenden Ecken des Handgriffs 38 angeordnet sind, muß der Griff 38 zum Einsetzen in sich verwunden werden, und die dem Material innewohnende Elastizität sorgt dafür, dass sich der alsdann entspannte Handgriff 38 nicht von selbst aus den Schlitzen 39 lösen kann.

Damit neben den übrigen Teilen auch der Stamm 3' in dem Fußteil-Koffer 2' verstaut werden kann, ist er aus mehreren, voneinander lösbaren Rohrsegmenten 43 zusammengesetzt, deren Länge jeweils gleich oder kürzer ist als eine Kantenlänge des Fußteil-Koffers 2'.

Wie Fig. 7 erkennen läßt, können die einander zugewandten Stirnseiten 44 der Rohrsegmente zueinander etwa komplementäre Fortsätze bzw. Vertiefungen 45 aufweisen, die ineinander greifen können. Diese Fortsätze und Vertiefungen 45 können auch eine Hakenform nach Art eines Bajonettverschlusses haben. Damit die zusammengesteckten Stammsegmente 43 keinen radialen Spielraum haben, kann im Bereich einer Stoßstelle 44 eine vorzugsweise innerhalb des Rohrs angeordnete Hülse 46 vorgesehen sein. Diese kann an einem Rohrsegment 43 festgelegt sein, bspw. festgeklebt oder mittels ineinandergreifender Gewindeelemente angeschraubt. Natürlich kann auch das zweite Rohrsegment 43 an der Hülse festschraubbar sein; solchenfalls sollten die Stirnseiten 44 der aneinanderstoßenden Rohrsegmente 43 jedoch eben gestaltet sein. Die Hülse 46 ist hohl, damit sie von einem in dem Stamm einzuführenden Leuchtmittel durchgriffen werden kann.

Fig. 8 zeigt, dass auch die Zweige 5' gegenüber der ersten Ausführungsform aus Platzgründen eine Modifikation erfahren haben. So fehlen zwischen der Oberkante 22' und der Unterkante 24' jedenfalls in dem der Zweigspitze 21' abgewandten Bereich jegliche Verbindungsstege, so dass innerhalb des flächigen Zuschnitts ein Freiraum verbleibt, in den ein kleinerer Zweig 5' zur Aufbewahrung eingelegt werden kann. Diesem Prinzip folgend können mehrere unterschiedlich große Zweige 5' in einer gemeinsamen Ebene aufbewahrt und dadurch bequem innerhalb des Fußteil-Koffers 2' verstaut werden.

Generell können nach diesem Prinzip auch Zweige 5' mit einem anderen Umriß hergestellt werden, bspw. mit einer etwa sägezahnförmigen Ober- oder Außenkante 22' und einer geraden oder nur leicht geschwungenen Unterkante 24', etwa von der Grundform eines durch eine vertikale Mittellinie halbierten Spitzenelements 28', 29'.

Bei dieser Ausführungsform 1' ist schließlich an der Unterseite eines Spitzenelements 28' ein Haken 47 vorgesehen, an welchem ein Leuchtmittel anhängbar ist.

## Patentansprüche

1. Künstlicher Weihnachtsbaum (1;1') mit einem Stamm (3;3'), Zweigen (5;5') und vorzugsweise einer Spitze (4;4'), wobei
a) die Zweige (5;5') und vorzugsweise die Spitze (4;4') lösbar an dem Stamm (3;3') befestigt sind, und
b) der Stamm (3;3') aus einem oder mehreren Rohren gefertigt ist, sich nach oben bis in den Bereich der Baumspitze erhebt und schlitzförmige Vertiefungen (17;17') zum Einhängen der Zweige (5;5') aufweist, und
c) die Zweige (5;5') aus Zuschnitten eines steifen Flachkörpers, insbesondere eines Blechs, bestehen und an ihren dem Stamm (3;3') zugewandten Seiten (20;20') mehrere Häken (26;26) aufweisen, die zum Fixieren der Zweige (5;5') in Vertiefungen (17;17') des Stamms (3;3') einhängbar sind,
**dadurch gekennzeichnet, dass**
d) ein Fuß (2;2') oder Ständer lösbar an dem Stamm befestigt ist, und
e) an dem Stamm (3;3') in mehreren Ebenen übereinander jeweils mehrere Zweigelemente (5;5') angeordnet sind,
f) wobei auf Höhe je einer Zweig-Ebene mehrere Paare von in Längsrichtung des Stamms hintereinander verlaufenden und miteinander fluchtenden Schlitzen (17;17') vorgesehen sind, und
g) jedes Zweigelement (5;5') je eine gerade, rückwärtige Kante (20) aufweist mit zwei angeformten Häken (26;26') mit nach unten weisenden Nasen.

2. Weihnachtsbaum nach Anspruch 1, **dadurch gekennzeichnet, dass** der Stamm (3;3') einen einheitlichen Durchmesser aufweist.

3. Weihnachtsbaum nach einem der vorhergehenden Ansprüche, **dadurch gekennzeichnet, dass** der Fuß (2;2') eine plattenförmige Oberseite (11;11') aufweist, an welcher der Stamm (3;3') nach Art eines Bajonettverschlusses (14;14') festlegbar ist.

4. Weihnachtsbaum nach Anspruch 3, **dadurch gekennzeichnet, dass** sich in der Oberseite (11;11') des Standfußes (2;2') mehrere gebogene Schlitze (14;14') befinden, die jeweils entlang einer gemeinsamen Kreislinie verlaufen und dem Einstecken des Stamms (3;3') dienen.

5. Weihnachtsbaum nach Anspruch 4, **dadurch gekennzeichnet, dass** an der Unterseite des Stamms (3;3;) Haken angeformt sind, die parallel zu der Schmalseite der Rohrwand (15;15') verlaufen und nach Art eines Bajonettverschlusses in die Schlitze (14,14') des Standfußes (2;2') einsetzbar sind, um nach einer Drehbewegung das Rohr (3;3') an dem Standfuß (2;2') unverrückbar festlegen zu können.

6. Weihnachtsbaum nach einem der vorhergehenden Ansprüche, **dadurch gekennzeichnet, dass** der Standfuß (2;2') derart ausgebildet ist, dass er zu einem Koffer umfunktioniert werden kann, in welchem sodann die restlichen Bestandteile des Weihnachtsbaums (1;1') untergebracht werden können.

7. Weihnachtsbaum nach einem der vorhergehenden Ansprüche, **dadurch gekennzeichnet, dass** die Schlitzpaare (17;17') einer Zweig-Ebene über den Umfang des Stamms (3;3') äquidistant verteilt sind.

8. Weihnachtsbaum nach einem der vorhergehenden Ansprüche, **gekennzeichnet durch** Zweigelemente (5;5') mit unterschiedlicher Länge, derart, dass die oberen Zweigelemente (5;5') kürzer sind als die darunter befindlichen.

9. Weihnachtsbaum nach einem der vorhergehenden Ansprüche, **dadurch gekennzeichnet, dass** die Spitze (4;4') aus zwei kreuzförmig angeordneten Zuschnitten (28,29;28',29') mit jeweils einem vertikalen Einschnitt (33,34;33',34') zum Hindurchstecken des jeweils anderen Zuschnittsteils (29,28;29',28') besteht, welche insgesamt von oben auf den Stamm (3;3') aufsteckbar sind.

10. Weihnachtsbaum nach Anspruch 9 mit einem rohrartigen Stamm (3;3'), **dadurch gekennzeichnet, dass** der Durchmesser des Rohrs (3;3',43) derart bemessen ist, dass darin ein Leuchtmittel, insbesondere ein Neonstab, Platz findet, und dass an einem Spitzenelement eine Vorrichtung (36;47) zum Anhängen des Leuchtmittels vorgesehen ist.

## Claims

1. An artificial Christmas tree (1:1') with a trunk (3;3'), branches (5;5') and preferably a top (4;4'), wherein
a) the branches (5;5') and preferably the top (4;4') are detachably secured to the trunk (3;3'), and
b) the trunk (3;3') is produced from one or more tubes, rises upwards into the vicinity of the tree top and has slot-like recesses (17;17') for suspending the branches (5;5'), and
c) the branches (5;5') comprise blanks of a rigid flat body, in particular a metal sheet, and on their sides (20;20') facing the trunk (3;3') have a plurality of hooks (26;26') which for locating the branches (5;5') can be suspended in recesses (17;17') of the trunk (3;3'),
**characterised in that**
d) a base (2;2') or stand is detachably secured to the trunk, and
e) a plurality of branch members (5;5') are respectively mounted on the trunk (3;3') one above the other in a plurality of planes,
f) wherein a plurality of pairs of slots (17;17') extending in series in the longitudinal direction of the trunk and in alignment with one another are provided at the level of a respective branch plane, and
g) each branch member (5;5') has a respective straight rear edge (20) with two hooks (26;26') formed thereon with downwardly facing projections.

2. A Christmas tree according to Claim 1, **characterised in that** the trunk (3;3') is of uniform diameter.

3. A Christmas tree according to any one of the preceding Claims, **characterised in that** the base (2;2') has a platelike upper side (11;11') in which the trunk (3;3') can be located in the manner of a bayonet fixing (14;14').

4. A Christmas tree according to Claim 3, **characterised in that** a plurality of curved slots (14;14') are disposed in the upper side (11;11') of the stand base (2;2'), which slots extend in each case along a common circle and serve for the insertion of the trunk (3;3').

5. A Christmas tree according to Claim 4, **characterised in that** on the underside of the trunk (3;3') there are formed hooks which extend parallel to the narrow side of the tubular wall (15;15') and which can be inserted in the manner of a bayonet fixing into the slots (14;14') of the stand base (2;2') so that after a rotating movement the tube (3;3') can be located non-displaceably in the stand base (2;2').

6. A Christmas tree according to any one of the preceding Claims, **characterised in that** the stand base (2;2') is so formed that it can be converted into a case in which the remaining components of the Christmas tree (1;1') can then be accommodated.

7. A Christmas tree according to any one of the preceding Claims, **characterised in that** the pairs of slots (17;17') of one branch plane are distributed equidistantly over the circumference of the trunk (3;3').

8. A Christmas tree according to any one of the preceding Claims, **characterised by** branch members (5;5') of different length so that the upper branch members (5;5') are shorter than those situated thereunder.

9. A Christmas tree according to any one of the preceding Claims, **characterised in that** the top (4;4') comprises two blanks (28,29;28',29') arranged in a cross-shape and each having a vertical indentation (33,34;33',34') through which the respective other blank part (29,28;29',28') can be passed, which blanks can altogether be fitted on the trunk (3;3') from above.

10. A Christmas tree according to Claim 9 with a tubular trunk (3;3'), **characterised in that** the diameter of the tube (3;3',43) is of such dimensions that a there is space for lamp, in particular a neon tube, and **in that** a device (36;47) for the attachment of a lamp is provided on a top member.

## Revendications

1. Arbre de Noël (1 ; 1') artificiel comprenant un tronc (3 ; 3'), des branches (5 ; 5') et de préférence une pointe (4 ; 4'), moyennant quoi
a) les branches (5 ; 5') et de préférence la pointe (4 ; 4') sont fixées de façon amovible sur le tronc (3 ; 3'), et
b) le tronc (3 ; 3') est fabriqué à partir d'un ou de plusieurs tubes, se soulève vers le haut jusque dans la zone de la pointe de l'arbre et présente des cavités (17 ; 17') en forme de fentes pour l'accrochage des branches (5 ; 5') et
c) les branches (5 ; 5') sont composées de parties coupées d'un corps plat rigide, en particulier d'une tôle, et présentent sur leurs côtés (20 ; 20') tournés vers le tronc (3 ; 3') plusieurs crochets (26 ; 36') qui peuvent être accrochés, pour la fixation des branches (5 ; 5'), dans des cavités (17 ; 17') du tronc (3 ; 3'),
**caractérisé en ce que**
d) un pied (2 ; 2') ou support est fixé de façon amovible au tronc, et
e) plusieurs éléments de branche (5 ; 5') sont disposés sur le tronc (3 ; 3') sur plusieurs plans de façon superposée,
f) moyennant quoi plusieurs paires de fentes (17 ; 17') agencées les unes derrière les autres dans le sens longitudinal du tronc et alignées entre elles, sont prévues chaque fois à la hauteur d'un plan de branches, et
g) chaque élément de branche (5 ; 5') présente une arête droite arrière (20) avec deux crochets (26; 26') formés dessus avec des becs dirigés vers le bas.

2. Arbre de Noël selon la revendication 1, **caractérisé en ce que** le tronc (3 ; 3') présente un diamètre homogène.

3. Arbre de Noël selon l'une des revendications précédentes, **caractérisé en ce que** le pied (2 ; 2') présente un côté supérieur (11 ; 11') en forme de plaque, sur lequel le tronc (3 ; 3') peut être fixé à la façon d'une fermeture à baïonnette (14 ; 14').

4. Arbre de Noël selon la revendication 3, **caractérisé en ce que** plusieurs fentes (14 ; 14') incurvées, qui sont agencées respectivement le long d'une ligne circulaire commune et servent à l'emboîtement du tronc (3 ; 3'), se trouvent sur le côté supérieur (11 ; 11') du pied de support (2 ; 2').

5. Arbre de Noël selon la revendication 4, **caractérisé en ce que** sur le côté inférieur du tronc (3 ; 3') sont formés des crochets qui sont agencés parallèlement au côté étroit de la paroi tubulaire (15 ; 15') et peuvent être insérés à la façon d'une fermeture à baïonnette dans les fentes (14 ; 14') du pied de support (2 ; 2'), afin de pouvoir fixer de façon immobile, après un mouvement de rotation, le tube (3 ; 3') sur le pied de support (2 ; 2').

6. Arbre de Noël selon l'une des revendications précédentes, **caractérisé en ce que** le pied de support (2 ; 2') est réalisé de telle sorte qu'il peut être transformé au niveau de la fonction en une valise, dans laquelle les constituants restants de l'arbre de Noël (1 ; 1') peuvent être ensuite logés.

7. Arbre de Noël selon l'une des revendications précédentes, **caractérisé en ce que** les paires de fentes (17 ; 17') d'un plan de branches sont réparties de façon équidistante sur le pourtour du tronc (3 ; 3').

8. Arbre de Noël selon l'une des revendications précédentes, **caractérisé par** des éléments de branche (5 ; 5') avec une longueur différente de telle sorte que les éléments de branche (5 ; 5') supérieurs sont plus courts que les éléments de branche se trouvant dessous.

9. Arbre de Noël selon l'une des revendications précédentes, **caractérisé en ce que** la pointe (4 ; 4') est composée de deux parties coupées (28, 29 ; 28', 29') disposées en forme de croix, avec sur chacune une entaille (33, 34 ; 33', 34') verticale pour l'emboîtement de l'autre partie coupée (29, 28 ; 29', 28'), et qui peuvent être emboîtées ensemble par le haut sur le tronc (3 ; 3').

10. Arbre de Noël selon la revendication 9 avec un tronc (3 ; 3') en forme de tube, **caractérisé en ce que** le diamètre du tube (3 ; 3', 43) est dimensionné de telle sorte qu'un moyen d'éclairage, en particulier une rampe néon, y trouve place, et un dispositif (36 ; 47) pour l'accrochage du moyen d'éclairage est prévu sur un élément de pointe.
